# EUROPÄISCHE PATENTSCHRIFT

(11) **EP 4 223 611 B1**
(45) Veröffentlichungstag und Bekanntmachung des Hinweises auf die Patenterteilung: **21.01.2026**
(21) Anmeldenummer: 23153272.2
(22) Anmeldetag: 25.01.2023
(51) Int. Cl.: B61F 5/38

(54) **FLUIDISCHE KOPPELVORRICHTUNG UND FAHRWERK**
FLUIDIC COUPLING DEVICE AND CHASSIS
DISPOSITIF DE COUPLAGE FLUIDIQUE ET CHÂSSIS

(30) Priorität: 02.02.2022 AT 500562022
(43) Veröffentlichungstag der Anmeldung: 09.08.2023
(73) Patentinhaber: Siemens Mobility Austria GmbH, 1210 Wien (AT)
(72) Erfinder: Kothgasser, Johann, 8020 Graz (AT); Ringswirth, Jochen, 8052 Graz (AT)
(74) Vertreter: Siemens Patent Attorneys

(56) Entgegenhaltungen:
- EP-A1- 1 220 757
- EP-A2- 0 870 664
- WO-A1-2017/157740
- DE-A1- 102013 103 827

## Beschreibung

Die Erfindung bezieht sich auf eine fluidische Koppelvorrichtung zur Kopplung von Bauteilen, insbesondere für ein Fahrwerk für ein Schienenfahrzeug, mit einer größenveränderlichen ersten Fluidkammer, einer größenveränderlichen zweiten Fluidkammer und einer ersten Fluidleitung, welche die erste Fluidkammer mit der zweiten Fluidkammer verbindet, wobei die erste Fluidkammer und die zweite Fluidkammer zur Einstellung von Koppelsteifigkeiten der Koppelvorrichtung mit Fluid versorgbar sind, wobei eine dritte Fluidkammer über eine zweite Fluidleitung mit der ersten Fluidleitung verbunden ist, wobei die zweite Fluidleitung als einzige Fluidleitung zur Förderung von Fluid in die dritte Fluidkammer und aus der dritten Fluidkammer angeordnet ist und zumindest in einem Kapillarabschnitt einen kleineren Querschnitt als die erste Fluidleitung aufweist.

In vielen maschinenbaulichen Anwendungen ist eine Einstellung von Koppelsteifigkeiten zwischen miteinander zu koppelnden Bauteilen wünschenswert oder sogar erforderlich.

Ein mögliches Anwendungsgebiet für Koppelvorrichtungen mit einstellbaren Koppelsteifigkeiten sind beispielsweise Rad- bzw. Radsatzführungsvorrichtungen von Fahrwerken von Schienenfahrzeugen. Mit Rad- bzw. Radsatzführungsvorrichtungen werden Radsätze oder Einzelräder von Fahrwerken an eine Tragestruktur (z.B. einen Fahrwerksrahmen) gekoppelt. In Rad- bzw. Radsatzführungsvorrichtungen können beispielsweise hydraulische Buchsen eingesetzt sein, welche Rad- bzw. Radsatzführungssteifigkeiten je nach Bedarf einstellen bzw. variieren. Zur Verschleiß- und Geräuschreduktion wird dabei oft in Gleisbögen eine geringe Rad- bzw. Radsatzsteifigkeit angestrebt, auf geraden Gleisabschnitten zur Laufstabilitätserhöhung eine hohe Rad- bzw. Radsatzsteifigkeit.

Aus dem Stand der Technik ist beispielsweise die WO 2014/154315 A1 bekannt, in welcher ein fluidisches Lager mit einem Kern und einer den Kern ummantelnden Hülle offenbart ist. Zwischen dem Kern und der Hülle sind zwei Fluidkammern angeordnet, welche durch einen Fluidkanal miteinander verbunden sind. Weiterhin ist eine Ausgleichskammer angeordnet, aus welcher Fluid in die beiden Fluidkammern eingeleitet werden kann. Die Ausgleichskammer ist über eine Mehrzahl von Fluidleitungen mit den beiden Fluidkammern fluidisch gekoppelt, wobei eine Fluidleitung ein Ventil und eine Drossel aufweist.

Der genannte Ansatz weist in seiner bekannten Form den Nachteil einer hohen Komplexität auf. Es ist eine Mehrzahl von Fluidleitungen zur Ankopplung der Ausgleichskammer gezeigt, wobei auch fluidische Steuerelemente eingesetzt sind.

Weiterhin offenbart die WO 2017/157740 A1 eine zur Rad- bzw. Radsatzsteuerung eingesetzte Koppelvorrichtung. Es sind eine Aktuatoreinheit und ein Elastiklager gezeigt, welche in wirkungsmäßiger Parallelschaltung zueinander angeordnet sind und über welche ein Rad bzw. ein Radatz mit einem Fahrwerksrahmen gekoppelt sind. Das Elastiklager kann als hydraulisches Lager ausgeführt sein.

Der genannte Ansatz weist in seiner bekannten Form den Nachteil auf, dass für das hydraulische Lager keine Mittel zur Reduktion von Auswirkungen von Temperatureinflüssen, welchen ein Fluid in dem Lager ausgesetzt ist, ersichtlich sind.

Ferner ist in der EP 1 220 757 A1 ein Hydrauliksystem für ein Fahrzeug beschrieben, bei welchem Hydraulikkammern mit darin verschieblichen Kolben über Hydraulikleitungen miteinander verbunden sind. Die Hydraulikleitungen sind über Kapillarleitungen mit Hydraulikspeichern gekoppelt.

Der Erfindung liegt die Aufgabe zugrunde, eine gegenüber dem Stand der Technik weiterentwickelte fluidische Koppelvorrichtung anzugeben, welche im Hinblick auf eine Reduktion von Auswirkungen von Temperatureinflüssen konstruktiv besonders einfach und robust ausgeführt ist.

Erfindungsgemäß wird diese Aufgabe gelöst mit einer fluidischen Koppelvorrichtung nach Anspruch 1, bei welcher in der ersten Fluidleitung ein Steuerungskörper mit einem parallel oder annähernd parallel zu der ersten Fluidleitung ausgerichteten Durchgangskanal und einer mit dem Durchgangskanal verbundenen Zutrittsöffnung beweglich angeordnet ist und in einem von Koppelkräften unbelasteten ersten Steuerungszustand der ersten Fluidkammer und der zweiten Fluidkammer über die Zutrittsöffnung eine fluidische Verbindung zwischen der zweiten Fluidleitung und dem Durchgangskanal gebildet ist, oder bei welcher der Steuerungskörper beweglich in der ersten Fluidleitung angeordnet ist und zwischen der ersten Fluidleitung und dem Steuerungskörper ein Abstand für einen Fluidtransport vorgesehen ist.

Dadurch wird eine besonders einfache fluidische Kopplung zwischen der dritten Fluidkammer einerseits sowie der ersten Fluidkammer und der zweiten Fluidkammer andererseits erreicht. Zusätzliche Leitungen zwischen der dritten Fluidkammer einerseits sowie der ersten Fluidkammer und der zweiten Fluidkammer andererseits sowie fluidische Steuerelemente sind aufgrund des Kapillarabschnitts nicht erforderlich.

Der Kapillarabschnitt bewirkt, dass bei Temperaturen eines Fluids, welches in die Koppelvorrichtung eingefüllt sein kann, unterhalb eines Temperaturgrenzwerts (z.B. ein Temperaturwert des Fluids bei einem Befüllvorgang der Koppelvorrichtung) Fluid aus der dritten Fluidkammer in Richtung der ersten Fluidkammer bzw. der zweiten Fluidkammer strömt. Dadurch werden Risiken im Hinblick auf eine Fluiddruckverringerung in der ersten Fluidkammer bzw. der zweiten Fluidkammer bei geringen Temperaturen, welche eine Steifigkeitsverringerung der Koppelvorrichtung bewirkt, reduziert. Bei Temperaturen oberhalb des Temperaturgrenzwerts strömt Fluid aufgrund eines Kapillareffekts bzw. einer Kapillarität in dem Kapillarabschnitt in die dritte Fluidkammer. Dadurch wird ein übermäßiger Fluiddruckanstieg in der ersten Fluidkammer bzw. der zweiten Fluidkammer bei hohen Temperaturen, welcher einen übermäßigen Steifigkeitsanstieg der Koppelvorrichtung bewirkt, vermieden. Dadurch wird eine Lebensdauererhöhung der Koppelvorrichtung erzielt.

Auswirkungen von Temperatureinflüssen auf das Fluid werden reduziert. Es wird erreicht, dass ein Fluiddruck in der ersten Fluidkammer bzw. in der zweiten Fluidkammer trotz Temperaturschwankungen in einem spezifizierten Toleranzintervall bleibt.

Dadurch kann ferner in dem unbelasteten ersten Steuerungszustand **(z.B.** in einem Neutralzustand, in welchem die Koppelvorrichtung nicht belastet ist und in welchem in der ersten Fluidkammer bzw. in der zweiten Fluidkammer ein konstanter Ruhe-Fluiddruck herrscht), das Fluid zwischen der dritten Fluidkammer einerseits sowie der ersten Fluidkammer und der zweiten Fluidkammer andererseits strömen.

Weitere vorteilhafte Ausgestaltungen der erfindungsgemäßen fluidischen Koppelvorrichtung ergeben sich aus den Unteransprüchen.

Eine einfach zu fertigende Lösung für die zweite Fluidleitung erhält man beispielsweise, wenn der zumindest eine Kapillarabschnitt als zylindrischer Kapillarflusskanal ausgebildet ist.

Zur Erzielung einer Kapillarität in der zweiten Fluidleitung kann es auch hilfreich sein, wenn der zumindest eine Kapillarabschnitt als Blende mit einem Schlitz oder einem Spalt ausgebildet ist.

Günstig kann es weiterhin sein, wenn die zweite Fluidleitung vertikal oder annähernd vertikal ausgerichtet ist.

Durch diese Maßnahme ist ein Ein- oder Ausströmen des Fluids in die oder aus der dritten Fluidkammer von einer Schwerkraft auf das Fluid mitbeeinflusst. Die Schwerkraft kann, je nach Anordnung der dritten Fluidkammer, beispielsweise das Ausströmen des Fluids aus der dritten Fluidkammer erleichtern bzw. das Einströmen des Fluids in die dritte Fluidkammer erschweren.

Ein Strömen von Fluid zwischen der dritten Fluidkammer einerseits und der ersten Fluidkammer bzw. der zweiten Fluidkammer andererseits kann in einem belasteten Zustand der Koppelvorrichtung verhindert werden, wenn in einem von Koppelkräften belasteten zweiten Steuerungszustand der ersten Fluidkammer und der zweiten Fluidkammer die fluidische Verbindung zwischen der zweiten Fluidleitung und dem Durchgangskanal durch einen Versatz zwischen der zweiten Fluidleitung und der Zutrittsöffnung gesperrt ist.

Eine günstige Ausgestaltung wird erreicht, wenn die dritte Fluidkammer eine Öffnung zu einer Außenseite der Koppelvorrichtung aufweist, welche mittels eines gasdichten und flüssigkeitsdichten Verschlusses verschlossen ist.

Durch diese Maßnahme kann die dritte Fluidkammer vollständig durch die Koppelvorrichtung gekapselt sein, wodurch ein hohes Festigkeitsniveau der Koppelvorrichtung sowie ein Schutz der ersten Fluidkammer, der zweiten Fluidkammer, der dritten Fluidkammer, der ersten Fluidleitung und der zweiten Fluidleitung erzielt werden. Weiterhin kann aufgrund des gasdichten Verschlusses der dritten Fluidkammer die dritte Fluidkammer oberhalb eines Fluidpegels einer Flüssigkeit mit Stickstoff gefüllt sein, wodurch Oxidationsvorgänge in der Koppelvorrichtung vermieden werden und ein definierter Vordruck in der Koppelvorrichtung eingestellt werden kann.

Ferner ist es vorteilhaft, wenn in einen Koppelelementkörper der Koppelvorrichtung, in welchem die dritte Fluidkammer, die erste Fluidleitung und die zweite Fluidleitung angeordnet sind, eine Transportsicherungsschraube eingeführt ist, welche eine Durchtrittsöffnung aufweist, welche in einem angezogenen ersten Sicherungszustand der Transportsicherungsschraube als Leitungsteil der zweiten Fluidleitung ausgebildet ist.

In dem ersten Sicherungszustand ist ein Einbau bzw. eine Montage der Koppelvorrichtung (z.B. in ein Fahrwerk) sowie ein Strömen von Fluid zwischen der dritten Fluidkammer einerseits und der ersten Fluidkammer bzw. der zweiten Fluidkammer andererseits möglich.

Ein Strömen zwischen der dritten Fluidkammer einerseits und der ersten Fluidkammer bzw. der zweiten Fluidkammer andererseits wird verhindert (z.B. während eines Transports der Koppelvorrichtung), wenn in einem gelösten zweiten Sicherungszustand der Transportsicherungsschraube die zweite Fluidleitung durch die Transportsicherungsschraube unterbrochen ist, wobei die Transportsicherungsschraube in dem zweiten Sicherungszustand über eine Begrenzungsfläche des Koppelelementkörpers hervorragt.

Dadurch, dass die Transportsicherungsschraube in dem zweiten Sicherungszustand über eine Begrenzungsfläche des Koppelelementkörpers hervorragt, ist ein Einbau bzw. eine Montage der Koppelvorrichtung (z.B. in ein Fahrwerk) in dem zweiten Sicherungszustand nicht möglich.

Eine kompakte Koppelvorrichtung erhält man, wenn die fluidische Koppelvorrichtung einen Kern und eine den Kern zumindest teilweise ummantelnde Hülle aufweist, in welchen die erste Fluidkammer, die zweite Fluidkammer, die dritte Fluidkammer, die erste Fluidleitung und die zweite Fluidleitung angeordnet sind.

Eine Buchse-Bolzenverbindung mit variabler Steifigkeit kann realisiert werden, wenn die erste Fluidkammer und die zweite Fluidkammer in einer Buchse angeordnet sind und die erste Fluidleitung, die zweite Fluidleitung sowie die dritte Fluidkammer in einem Bolzen angeordnet sind, wobei der Bolzen in die Buchse eingeführt ist.

Ein erfolgsversprechendes Anwendungsgebiet für die erfindungsgemäße Koppelvorrichtung wird mit einem Fahrwerk für ein Schienenfahrzeug mit zumindest einer erfindungsgemäßen fluidischen Koppelvorrichtung erschlossen. Im Zusammenhang mit dem Fahrwerk erhält man eine Vorzugslösung, wenn die zumindest eine fluidische Koppelvorrichtung eine Radführungsvorrichtung oder eine erste Radsatzführungsvorrichtung mit einer Radführungsbuchse oder Radsatzführungsbuchse und einem Radführungsbolzen oder Radsatzführungsbolzen ist.

Dadurch weist die Rad- bzw. die erste Radsatzführungsvorrichtung eine variable Rad- bzw. Radsatzführungssteifigkeit auf. In einem mechanisch stark **(d.h.** hochfrequent) angeregten Zustand der Koppelvorrichtung (beispielsweise bei einer Geradeausfahrt des Fahrwerks mit hoher Geschwindigkeit) ist die Rad- bzw. Radsatzführungssteifigkeit groß, wodurch eine hohe Laufstabilität des Fahrwerks erreicht wird. In einem mechanisch schwach **(d.h.** niederfrequent) angeregten Zustand der Koppelvorrichtung (beispielsweise bei einer Kurvenfahrt des Fahrwerks mit geringer Geschwindigkeit) ist die Rad- bzw. Radsatzführungssteifigkeit klein, wodurch ein Räder- und Schienenverschleiß reduziert wird. Temperatureinflüsse auf Rad- bzw. Radsatzführungssteifigkeitseigenschaften des Fahrwerks sind aufgrund des Einsatzes der erfindungsgemäßen Koppelvorrichtung reduziert.

Nachfolgend wird die Erfindung anhand von Ausführungsbeispielen näher erläutert.

Es zeigen beispielhaft:
- Fig. 1:: Einen Schrägriss einer beispielhaften ersten Ausführungsvariante einer erfindungsgemäßen fluidischen Koppelvorrichtung in geschnittener Darstellung mit einer Transportsicherungsschraube in einem angezogenen ersten Sicherungszustand und mit einem Steuerungskörper,
- Fig. 2:: Einen Schrägriss der beispielhaften ersten Ausführungsvariante einer erfindungsgemäßen fluidischen Koppelvorrichtung in geschnittener Darstellung, in dem eine erste Fluidkammer sichtbar ist,
- Fig. 3:: Einen Schrägriss einer beispielhaften zweiten Ausführungsvariante einer erfindungsgemäßen fluidischen Koppelvorrichtung in geschnittener Darstellung mit einer Transportsicherungsschraube in einem gelösten zweiten Sicherungszustand und mit einem Steuerungskörper,
- Fig. 4:: Einen schematischen Aufriss einer beispielhaften dritten Ausführungsvariante einer erfindungsgemäßen fluidischen Koppelvorrichtung in geschnittener Darstellung mit einem Steuerungskörper in einem ersten Steuerungszustand mit einer geöffneten fluidischen Verbindung,
- Fig. 5:: Einen schematischen Aufriss einer beispielhaften vierten Ausführungsvariante einer erfindungsgemäßen fluidischen Koppelvorrichtung in geschnittener Darstellung mit einem Steuerungskörper in einem zweiten Steuerungszustand mit einer gesperrten fluidischen Verbindung, und
- Fig. 6:: Einen schematischen Aufriss eines Ausschnitts aus einer beispielhaften Ausführungsvariante eines erfindungsgemäßen Fahrwerks mit einer als erste Radsatzführungsvorrichtung ausgebildeten erfindungsgemäßen fluidischen Koppelvorrichtung.

Fig. 1 zeigt einen Schrägriss einer beispielhaften ersten Ausführungsvariante einer erfindungsgemäßen fluidischen Koppelvorrichtung. Die Koppelvorrichtung ist zur Kopplung von Bauteilen eines Fahrwerks eines Schienenfahrzeugs, wie es beispielhaft in Fig. 6 dargestellt ist, ausgebildet. Mittels der Koppelvorrichtung ist ein erster Radsatz 1 des Fahrwerks über einen ersten Schwingarm 2 des Fahrwerks mit einem Fahrwerksrahmen 3 des Fahrwerks gekoppelt. Die Koppelvorrichtung ist somit als erste Radsatzführungsvorrichtung des Fahrwerks ausgeführt. Die Koppelvorrichtung ist als Buchse-Bolzenverbindung ausgebildet. In einer Buchse 4, welche mit dem Fahrwerksrahmen 3 verbunden ist, sind eine in Fig. 2 gezeigte größenveränderlich erste Fluidkammer 5 und eine nicht sichtbare größenveränderliche zweite Fluidkammer angeordnet. In einem in die Buchse 4 eingeführten Bolzen 8, welcher als Koppelelementkörper 9 fungiert, sind eine dritte Fluidkammer 7, welche durch die Buchse 4 gekapselt ist, sowie eine erste Fluidleitung 10 und eine zweite Fluidleitung 11 angeordnet. Der Bolzen 8 fungiert als Kern der Koppelvorrichtung, die Buchse 4 als den Kern ummantelnde Hülle der Koppelvorrichtung. In einer Anordnung aus dem Kern und der Hülle sind die erste Fluidkammer 5, die zweite Fluidkammer, die dritte Fluidkammer 7, die erste Fluidleitung 10 und die zweite Fluidleitung 11 angeordnet.

Die erste Fluidleitung 10 verbindet die erste Fluidkammer 5 mit der zweiten Fluidkammer, wobei die erste Fluidkammer 5 und die zweite Fluidkammer zur Einstellung von Koppelsteifigkeiten der Koppelvorrichtung mit einem Fluid 12, wie es beispielhaft in Fig. 4 und Fig. 5 dargestellt ist, versorgbar sind. Das Fluid 12 ist für die beispielhafte erste Ausführungsvariante der erfindungsgemäßen Koppelvorrichtung Glykol.

Die dritte Fluidkammer 7 ist über die zweite Fluidleitung 11 mit der ersten Fluidleitung 10 verbunden, wobei die zweite Fluidleitung 11 als einzige Fluidleitung zur Förderung von Fluid 12 aus der ersten Fluidkammer 5 bzw. der zweiten Fluidkammer über die erste Fluidleitung 10 in die dritte Fluidkammer 7 und aus der dritten Fluidkammer 7 über die erste Fluidleitung 10 in die erste Fluidkammer 5 bzw. die zweite Fluidkammer angeordnet ist und in einem Kapillarabschnitt 13 einen kleineren Querschnitt als die erste Fluidleitung 10 aufweist. Die zweite Fluidleitung 11 ist rechtwinklig zu der ersten Fluidleitung 10 ausgerichtet. Der Kapillarabschnitt 13 ist als Blende mit einem Schlitz bzw. einem Spalt ausgebildet.

In der ersten Fluidleitung 10 ist ein rohrförmiger Steuerungskörper 14 mit einem parallel zu der ersten Fluidleitung 10 ausgerichteten Durchgangskanal 15, wie er beispielhaft in Fig. 4 und Fig. 5 sichtbar ist, und einer mit dem Durchgangskanal 15 verbundenen Zutrittsöffnung 16 verschieblich, d.h. beweglich angeordnet. Der Steuerungskörper 14 grenzt an Wandungen der ersten Fluidleitung 10 an.

In einem von Koppelkräften unbelasteten ersten Steuerungszustand der ersten Fluidkammer 5 und der zweiten Fluidkammer ist über die Zutrittsöffnung 16 eine fluidische Verbindung zwischen der zweiten Fluidleitung 11 und dem Durchgangskanal 15 gebildet. Dieser erste Steuerungszustand ist nicht in Fig. 1, jedoch beispielhaft in Fig. 4 gezeigt. In Fig. 1 ist ein von Koppelkräften belasteter zweiter Steuerungszustand der ersten Fluidkammer 5 und der zweiten Fluidkammer offenbart, bei dem die fluidische Verbindung zwischen der zweiten Fluidleitung 11 und dem Durchgangskanal 15 durch einen Versatz zwischen der zweiten Fluidleitung 11 und der Zutrittsöffnung 16 gesperrt ist.

Die dritte Fluidkammer 7 weist eine Öffnung 17 zu einer Außenseite der Koppelvorrichtung auf, welche mittels eines gasdichten und flüssigkeitsdichten Verschlusses 18 verschlossen ist. Die dritte Fluidkammer 7 ist somit hermetisch abgedichtet. Es kann keine Flüssigkeit und kein Gas unbeabsichtigt in die dritte Fluidkammer 7 eindringen oder aus dieser ausdringen. Aufgrund des Verschlusses 18, welcher lös- und entfernbar ist, ist es möglich, die dritte Fluidkammer 7 beispielsweise mit Stickstoff zu befüllen, ohne dass dieser entweichen kann. Über die Öffnung 17 kann die dritte Fluidkammer 7 weiterhin mit Fluid 12 befüllt werden.

In den Bolzen 8 bzw. in den Koppelelementkörper 9 ist eine Transportsicherungsschraube 19 eingeführt, deren Längsachse rechtwinklig zu der zweiten Fluidleitung 11 ausgerichtet ist und die eine Durchtrittsöffnung 20 aufweist. Die Durchtrittsöffnung 20 fungiert in einem angezogenen ersten Sicherungszustand der Transportsicherungsschraube 19 als Leitungsteil der zweiten Fluidleitung 11, so dass Fluid 12 in dem ersten Sicherungszustand durch die Transportsicherungsschraube 19 hindurchströmen kann. Ein Schraubenkopf der Transportsicherungsschraube 19 schließt in dem ersten Sicherungszustand bündig mit einer Begrenzungsfläche 21 des Koppelelementkörpers 9 ab.

Im Gegensatz zu Fig. 1, welche den ersten Sicherungszustand zeigt, ist in Fig. 3 ein zweiter Sicherungszustand offenbart, bei dem die Transportsicherungsschraube 19 gelöst und die zweite Fluidleitung 11 durch die Transportsicherungsschraube 19 unterbrochen ist.

Fig. 2 offenbart einen Schrägriss jener beispielhaften ersten Ausführungsvariante einer erfindungsgemäßen fluidischen Koppelvorrichtung, welche auch in Fig. 1 dargestellt ist. Im Vergleich mit Fig. 1 zeigt Fig. 2 eine andere Ansicht der Koppelvorrichtung.

In einem Bolzen 8 bzw. einem Koppelelementkörper 9 ist eine erste Fluidleitung 10 angeordnet. Diese ist mit einer ersten Fluidkammer 5 verbunden, die in einer Buchse 4 angeordnet ist. Der Bolzen 8 ist in die Buchse 4 eingeführt bzw. grenzt an die Buchse 4 an.

Eine in Fig. 2 nicht sichtbare zweite Fluidkammer ist der ersten Fluidkammer 5 gegenüberliegend in der Buchse 4 angeordnet. Die erste Fluidleitung 10 ist auch mit der zweiten Fluidkammer verbunden.

In dem Bolzen 8 sind, wie im Zusammenhang mit Fig. 1 beschrieben, eine dritte Fluidkammer 7 sowie eine zweite Fluidleitung 11 angeordnet, welche in Fig. 2 nicht sichtbar sind. Die zweite Fluidleitung 11 ist mit der dritten Fluidkammer 7 und mit der ersten Fluidleitung 10 verbunden. Die Buchse 4 ist mit einer in Fig. 2 nicht dargestellten Elastomerschicht ummantelt, über welche Belastungen der Koppelvorrichtung auf die erste Fluidkammer 5 und die zweite Fluidkammer übertragen werden können. Belastungs- und Entlastungsvorgänge der Elastomerschicht im Bereich der ersten Fluidkammer 5 und/oder der zweiten Fluidkammer bewirken eine Größenänderung der ersten Fluidkammer 5 bzw. der zweiten Fluidkammer.

In Fig. 3 ist ein Schrägriss einer beispielhaften zweiten Ausführungsvariante einer erfindungsgemäßen fluidischen Koppelvorrichtung dargestellt.

Diese beispielhafte zweite Ausführungsvariante entspricht konstruktiv jener beispielhaften ersten Ausführungsvariante einer erfindungsgemäßen Koppelvorrichtung, die in Fig. 1 und Fig. 2 dargestellt ist. Es werden daher in Fig. 3 die gleichen Bezugszeichen wie in Fig. 1 verwendet.

Im Zusammenhang mit Fig. 1 ist ein erster Sicherungszustand einer Transportsicherungsschraube 19 der Koppelvorrichtung beschrieben. Im Gegensatz dazu zeigt Fig. 3 die Koppelvorrichtung in einem zweiten Sicherungszustand.

Die Koppelvorrichtung weist eine erste Fluidkammer 5, wie sie beispielhaft in Fig. 2 dargestellt ist, eine nicht sichtbare zweite Fluidkammer, eine dritte Fluidkammer 7, eine erste Fluidleitung 10 sowie eine zweite Fluidleitung 11 auf. Die erste Fluidleitung 10 verbindet die erste Fluidkammer 5 und die zweite Fluidkammer. Die dritte Fluidkammer 7 ist über die zweite Fluidleitung 11 mit der ersten Fluidleitung 10 verbunden.

Die Transportsicherungsschraube 19 ist in einen bolzenförmigen Koppelelementkörper 9 der Koppelvorrichtung eingeführt. Die Transportsicherungsschraube 19 ist im Bereich der zweiten Fluidleitung 11 angeordnet **bzw.** ragt durch diese hindurch.

In dem zweiten Sicherungszustand der Transportsicherungsschraube 19 ist die zweite Fluidleitung 11 durch die Transportsicherungsschraube 19 unterbrochen (zwischen einer Durchtrittsöffnung 20 der Transportsicherungsschraube 19 und der zweiten Fluidleitung 11 ist ein Versatz), wobei die Transportsicherungsschraube 19 gelöst ist und über eine Begrenzungsfläche 21 des Koppelelementkörpers 9 hervorragt.

Fig. 4 zeigt einen schematischen Aufriss einer beispielhaften dritten Ausführungsvariante einer erfindungsgemäßen fluidischen Koppelvorrichtung.

In einem Koppelelementkörper 9 sind eine erste Fluidkammer 5, eine zweite Fluidkammer 6, eine dritte Fluidkammer 7, eine erste Fluidleitung 10 und eine zweite Fluidleitung 11 angeordnet.

In jenem in Fig. 4 gezeigten Einbauzustand der Koppelvorrichtung ist die erste Fluidleitung 10 horizontal und die zweite Fluidleitung 11 vertikal ausgerichtet.

Die erste Fluidleitung 10 verbindet die erste Fluidkammer 5 und die zweite Fluidkammer 6. Die dritte Fluidkammer 7 ist über die zweite Fluidleitung 11 mit der ersten Fluidleitung 10 gekoppelt.

Die zweite Fluidleitung 11 ist als einzige Fluidleitung zur Förderung eines Fluids 12 in die dritte Fluidkammer 7 und aus der dritten Fluidkammer 7 in der Koppelvorrichtung angeordnet. Das Fluid 12 ist für die beispielhafte dritte Ausführungsvariante der erfindungsgemäßen Koppelvorrichtung Glykol.

An die erste Fluidkammer 5 ist ein erster Elastomeranschlag 22 angeschlossen, an die zweite Fluidkammer 6 ein zweiter Elastomeranschlag 23. Bei Belastung oder Entlastung des ersten Elastomeranschlags 22 und/oder des zweiten Elastomeranschlags 23 ändert die erste Fluidkammer 5 bzw. die zweite Fluidkammer 6 ihre Größe.

Ein Kapillarabschnitt 13 erstreckt sich über eine Gesamtleitungslänge der zweiten Fluidleitung 11, wobei die zweite Fluidleitung 11 bzw. der Kapillarabschnitt 13 als zylindrischer Kapillarflusskanal ausgebildet ist und einen kleineren Querschnitt als die erste Fluidleitung 10 aufweist. Ein Radius r, d.h. eine Querschnittsgröße des Kapillarabschnitts 13, ist aus einer Oberflächenspannung σ des in den Kapillarabschnitt 13 eingebrachten Fluids 12, einem Kontaktwinkel θ zwischen dem Kapillarabschnitt 13 und dem Fluid 12, einer Dichte ρ des Fluids 12, der Schwerebeschleunigung g und einer Länge l des Kapillarabschnitts 13 gebildet.

Der Radius r kann mit folgendem Funktionszusammenhang basierend auf einer bekannten Kapillargleichung ermittelt werden: $r = \frac{2 σcosθ}{ρgl}$

In der ersten Fluidleitung 10 ist ein rohrförmiger Steuerungskörper 14 mit einem parallel zu der ersten Fluidleitung 10 ausgerichteten Durchgangskanal 15 und einer mit dem Durchgangskanal 15 verbundenen Zutrittsöffnung 16 sich durch die erste Fluidleitung 10 erstreckend und verschieblich, d.h. beweglich angeordnet.

Der Steuerungskörper 14 grenzt an eine Wandung der ersten Fluidleitung 10 an und weist einen flanschartigen ersten Endabschnitt 24 und einen flanschartigen zweiten Endabschnitt 25 auf, welche Bewegungen des Steuerungskörpers 14 in der ersten Fluidleitung 10 begrenzen.

Der Steuerungskörper 14 ragt in die erste Fluidkammer 5 und in die zweite Fluidkammer 6, wobei der erste Endabschnitt 24 in der ersten Fluidkammer 5 und der zweite Endabschnitt 25 in der zweiten Fluidkammer 6 angeordnet ist. Durch den Durchgangskanal 15 kann Fluid 12 zwischen der ersten Fluidkammer 5 und der zweiten Fluidkammer 6 strömen. Erfindungsgemäß ist es auch vorstellbar, den ersten Endabschnitt 24 und den zweiten Endabschnitt 25 konstruktiv anders als flanschartig auszuführen.

Fig. 4 zeigt einen von Koppelkräften unbelasteten ersten Steuerungszustand der ersten Fluidkammer 5 und der zweiten Fluidkammer 6. In diesem ersten Steuerungszustand ist über die Zutrittsöffnung 16 eine fluidische Verbindung zwischen der zweiten Fluidleitung 11 und dem Durchgangskanal 15 gebildet, d.h. über die mit dem Durchgangskanal 15 verbundene Zutrittsöffnung 16 ist eine durchgängige Leitung zwischen der ersten Fluidkammer 5 und der zweiten Fluidkammer 6 einerseits und der dritten Fluidkammer 7 andererseits gebildet. Zwischen dem Durchgangskanal 15 und der zweiten Fluidleitung 11 kann Fluid 12 strömen. Wie beschrieben ist die zweite Fluidleitung 11 als Kapillarabschnitt 13 ausgebildet, wodurch Fluid 12 vertikal von dem Durchgangskanal 15 in die zweite Fluidleitung 11 und von dort in die dritte Fluidkammer 7 aufsteigen kann.

Bei dem Steuerungskörper 14 mit dem Durchgangskanal 15 und der Zutrittsöffnung 16 handelt es sich um eine günstige Lösung. Erfindungsgemäß ist es jedoch auch denkbar, dass auf den Steuerungskörper 14 verzichtet wird oder dass der Steuerungskörper 14 keinen Durchgangskanal 15 und keine Zutrittsöffnung 16 aufweist, wobei zwischen der ersten Fluidleitung 10 und dem Steuerungskörper 14 ein schmaler Abstand für einen Fluidtransport zwischen der ersten Fluidkammer 5 und der zweiten Fluidkammer 6 einerseits und der zweiten Fluidleitung 11 bzw. der dritten Fluidkammer 7 andererseits vorgesehen ist.

Fig. 5 offenbart einen schematischen Aufriss einer beispielhaften vierten Ausführungsvariante einer erfindungsgemäßen fluidischen Koppelvorrichtung.

Diese beispielhafte vierte Ausführungsvariante entspricht konstruktiv jener beispielhaften dritten Ausführungsvariante einer erfindungsgemäßen fluidischen Koppelvorrichtung, die in Fig. 4 gezeigt ist. Es werden daher in Fig. 5 die gleichen Bezugszeichen wie in Fig. 4 verwendet.

Die Koppelvorrichtung weist einen Koppelelementkörper 9, eine erste Fluidkammer 5, eine zweite Fluidkammer 6, eine dritte Fluidkammer 7, eine erste Fluidleitung 10, eine zweite Fluidleitung 11, einen in der ersten Fluidleitung 10 geführten Steuerungskörper 14 mit einem Durchgangskanal 15, einen ersten Elastomeranschlag 22 sowie einen zweiten Elastomeranschlag 23 auf.

Während in Fig. 4 ein von Koppelkräften unbelasteter erster Steuerungszustand der ersten Fluidkammer 5 und der zweiten Fluidkammer 6 dargestellt ist, in welchem über eine Zutrittsöffnung 16 des Steuerungskörpers 14 eine fluidische Verbindung zwischen der zweiten Fluidleitung 11 und dem Durchgangskanal 15 gebildet ist, zeigt Fig. 5 einen zweiten Steuerungszustand.

In diesem zweiten Steuerungszustand ist der erste Elastomeranschlag 22 durch Koppelkräfte belastet, wodurch die erste Fluidkammer 5 im Vergleich mit dem ersten Steuerungszustand verkleinert ist. Aufgrund einer Strömung eines Fluids 12 von der ersten Fluidkammer 5 über den Durchgangskanal 15 in die zweite Fluidkammer 6 steigt ein Fluiddruck in der zweiten Fluidkammer 6 und belastet diese. Die zweite Fluidkammer 6 ist somit mittelbar durch die Koppelkräfte belastet und wird dadurch gegen den zweiten Elastomeranschlag 23 vergrößert.

Aufgrund der Strömung bzw. einer Änderung von Fluiddruckverhältnissen wird der Steuerungskörper 14 aus einer neutralen Position, welche in Fig. 4 gezeigt ist, in der ersten Fluidleitung 10 in Richtung der zweiten Fluidkammer 6 verschoben. Dadurch wird eine fluidische Verbindung zwischen der zweiten Fluidleitung 11 und dem Durchgangskanal 15, wie sie beispielhaft in Fig. 4 dargestellt ist, durch einen Versatz zwischen der zweiten Fluidleitung 11 und der Zutrittsöffnung 16 gesperrt. Ein derartig gesperrter Zustand, in welchem das Fluid 12 nicht zwischen der dritten Fluidkammer 7 und dem Durchgangskanal 15 strömen kann, ist in Fig. 5 offenbart.

Fig. 6 offenbart einen schematischen Aufriss eines Ausschnitts aus einer beispielhaften Ausführungsvariante eines erfindungsgemäßen Fahrwerks eines Schienenfahrzeugs mit einer als erste Radsatzführungsvorrichtung ausgebildeten erfindungsgemäßen fluidischen Koppelvorrichtung.

Das Fahrwerk weist einen Fahrwerksrahmen 3 auf, welcher über die erste Radsatzführungsvorrichtung, einen ersten Schwingarm 2 ein erstes Radsatzlagergehäuse 26 und ein in Fig. 6 nicht sichtbares erstes Radsatzlager mit einem ersten Radsatz 1 des Fahrwerks verbunden ist. Zwischen dem ersten Radsatzlagergehäuse 26 und dem Fahrwerksrahmen 3 ist weiterhin eine erste Primärfeder 27 angeordnet.

Der Fahrwerksrahmen 3 ist mit dem ersten Radsatz 1 und mit einem in Fig. 6 nicht dargestellten zweiten Radsatz über in Fig. 6 nicht sichtbare bzw. nicht gezeigte weitere drei Radsatzführungsvorrichtungen, weitere drei Schwingarme, weitere drei Radsatzlagergehäuse, weitere drei Radsatzlager und weitere drei Primärfedern verbunden.

Die erste Radsatzführungsvorrichtung weist eine Radsatzführungsbuchse 28 und einen Radsatzführungsbolzen 29 auf, welche konstruktiv jener Buchse 4 und jenem Bolzen 8 entsprechen, die in Fig. 1, Fig. 2 und Fig. 3 gezeigt sind. Eine beispielsweise in Fig. 1 sichtbare erste Fluidleitung 10 ist über einen Fluidanschluss 30 und eine Anschlussleitung 31 mit einem mit dem Fahrwerksrahmen 3 verbundenen Fluidbehälter 32 verbunden. Aus dem Fluidbehälter 32 kann die erste Radsatzführungsvorrichtung mit einem Fluid 12, wie es beispielhaft in Fig. 4 und Fig. 5 gezeigt ist, versorgt werden, wobei eine aktive Einstellung von Fluiddruckverhältnissen in der ersten Radsatzführungsvorrichtung möglich ist. Dadurch kann die erste Radsatzführungsvorrichtung den ersten Radsatz 1 nicht nur passiv führen, sondern auch Lenkwinkel des ersten Radsatzes 1 aktiv einstellen.

Erfindungsgemäß ist es auch vorstellbar, dass das Fahrwerk keine Radsätze im eigentlichen Sinn, sondern Räderpaare (Einzelräder oder Losradsätze) aufweist und die Koppelvorrichtung als Radführungsvorrichtung mit einer Radführungsbuchse und einem Radführungsbolzen eingesetzt ist.

### Liste der Bezeichnungen

- 1: Erster Radsatz
- 2: Erster Schwingarm
- 3: Fahrwerksrahmen
- 4: Buchse
- 5: Erste Fluidkammer
- 6: Zweite Fluidkammer
- 7: Dritte Fluidkammer
- 8: Bolzen
- 9: Koppelelementkörper
- 10: Erste Fluidleitung
- 11: Zweite Fluidleitung
- 12: Fluid
- 13: Kapillarabschnitt
- 14: Steuerungskörper
- 15: Durchgangskanal
- 16: Zutrittsöffnung
- 17: Öffnung
- 18: Verschluss
- 19: Transportsicherungsschraube
- 20: Durchtrittsöffnung
- 21: Begrenzungsfläche
- 22: Erster Elastomeranschlag
- 23: Zweiter Elastomeranschlag
- 24: Erster Endabschnitt
- 25: Zweiter Endabschnitt
- 26: Erstes Radsatzlagergehäuse
- 27: Erste Primärfeder
- 28: Radsatzführungsbuchse
- 29: Radsatzführungsbolzen
- 30: Fluidanschluss
- 31: Anschlussleitung
- 32: Fluidbehälter

- r: Radius
- σ: Oberflächenspannung
- θ: Kontaktwinkel
- ρ: Dichte
- g: Schwerebeschleunigung
- l: Länge

## Patentansprüche

1. Fluidische Koppelvorrichtung zur Kopplung von Bauteilen, insbesondere für ein Fahrwerk für ein Schienenfahrzeug, mit einer größenveränderlichen ersten Fluidkammer (5), einer größenveränderlichen zweiten Fluidkammer (6) und einer ersten Fluidleitung (10), welche die erste Fluidkammer (5) mit der zweiten Fluidkammer (6) verbindet, wobei die erste Fluidkammer (5) und die zweite Fluidkammer (6) zur Einstellung von Koppelsteifigkeiten der Koppelvorrichtung mit Fluid (12) versorgbar sind, wobei eine dritte Fluidkammer (7) über eine zweite Fluidleitung (11) mit der ersten Fluidleitung (10) verbunden ist, wobei die zweite Fluidleitung (11) als einzige Fluidleitung zur Förderung von Fluid (12) in die dritte Fluidkammer (7) und aus der dritten Fluidkammer (7) angeordnet ist und zumindest in einem Kapillarabschnitt (13) einen kleineren Querschnitt als die erste Fluidleitung (10) aufweist, **dadurch gekennzeichnet, dass** in der ersten Fluidleitung (10) ein Steuerungskörper (14) mit einem parallel oder annähernd parallel zu der ersten Fluidleitung (10) ausgerichteten Durchgangskanal (15) und einer mit dem Durchgangskanal (15) verbundenen Zutrittsöffnung (16) beweglich angeordnet ist und in einem von Koppelkräften unbelasteten ersten Steuerungszustand der ersten Fluidkammer (5) und der zweiten Fluidkammer (6) über die Zutrittsöffnung (16) eine fluidische Verbindung zwischen der zweiten Fluidleitung (11) und dem Durchgangskanal (15) gebildet ist, oder dass der Steuerungskörper (14) beweglich in der ersten Fluidleitung (10) angeordnet ist und zwischen der ersten Fluidleitung (10) und dem Steuerungskörper (14) ein Abstand für einen Fluidtransport vorgesehen ist.

2. Fluidische Koppelvorrichtung nach Anspruch 1, **dadurch gekennzeichnet, dass** der zumindest eine Kapillarabschnitt (13) als zylindrischer Kapillarflusskanal ausgebildet ist.

3. Fluidische Koppelvorrichtung nach Anspruch 1 oder 2,
**dadurch gekennzeichnet, dass** der zumindest eine Kapillarabschnitt (13) sich über eine Gesamtleitungslänge der zweiten Fluidleitung (11) erstreckend ausgeführt ist.

4. Fluidische Koppelvorrichtung nach Anspruch 1, **dadurch gekennzeichnet, dass** der zumindest eine Kapillarabschnitt (13) als Blende mit einem Schlitz oder einem Spalt ausgebildet ist.

5. Fluidische Koppelvorrichtung nach einem der Ansprüche 1 bis 4, **dadurch gekennzeichnet, dass** eine Querschnittsgröße des zumindest einen Kapillarabschnitts (13) aus einer Oberflächenspannung (σ) eines in den zumindest einen Kapillarabschnitt (13) einbringbaren Fluids (12), aus einem Kontaktwinkel (θ) zwischen dem zumindest einen Kapillarabschnitt (13) und dem Fluid (12), aus einer Dichte (ρ) des Fluids (12), aus der Schwerebeschleunigung (g) und aus einer Länge (l) des zumindest einen Kapillarabschnitts (13) gebildet ist.

6. Fluidische Koppelvorrichtung nach einem der Ansprüche 1 bis 5, **dadurch gekennzeichnet, dass** die zweite Fluidleitung (11) vertikal oder annähernd vertikal ausgerichtet ist.

7. Fluidische Koppelvorrichtung nach einem der Ansprüche 1 bis 6, **dadurch gekennzeichnet, dass** in einem von Koppelkräften belasteten zweiten Steuerungszustand der ersten Fluidkammer (5) und der zweiten Fluidkammer (6) die fluidische Verbindung zwischen der zweiten Fluidleitung (11) und dem Durchgangskanal (15) durch einen Versatz zwischen der zweiten Fluidleitung (11) und der Zutrittsöffnung (16) gesperrt ist.

8. Fluidische Koppelvorrichtung nach einem der Ansprüche 1 bis 7, **dadurch gekennzeichnet, dass** die dritte Fluidkammer (7) eine Öffnung (17) zu einer Außenseite der Koppelvorrichtung aufweist, welche mittels eines gasdichten und flüssigkeitsdichten Verschlusses (18) verschlossen ist.

9. Fluidische Koppelvorrichtung nach einem der Ansprüche 1 bis 8, **dadurch gekennzeichnet, dass** in einen Koppelelementkörper (9) der Koppelvorrichtung, in welchem die dritte Fluidkammer (7), die erste Fluidleitung (10) und die zweite Fluidleitung (11) angeordnet sind, eine Transportsicherungsschraube (19) eingeführt ist, welche eine Durchtrittsöffnung (20) aufweist, welche in einem angezogenen ersten Sicherungszustand der Transportsicherungsschraube (19) als Leitungsteil der zweiten Fluidleitung (11) ausgebildet ist.

10. Fluidische Koppelvorrichtung nach Anspruch 9, **dadurch gekennzeichnet, dass** in einem gelösten zweiten Sicherungszustand der Transportsicherungsschraube (19) die zweite Fluidleitung (11) durch die Transportsicherungsschraube (19) unterbrochen ist, wobei die Transportsicherungsschraube (19) in dem zweiten Sicherungszustand über eine Begrenzungsfläche (21) des Koppelelementkörpers (9) hervorragt.

11. Fluidische Koppelvorrichtung nach einem der Ansprüche 1 bis 10, **dadurch gekennzeichnet, dass** die fluidische Koppelvorrichtung einen Kern und eine den Kern zumindest teilweise ummantelnde Hülle aufweist, in welchen die erste Fluidkammer (5), die zweite Fluidkammer (6), die dritte Fluidkammer (7), die erste Fluidleitung (10) und die zweite Fluidleitung (11) angeordnet sind.

12. Fluidische Koppelvorrichtung nach einem der Ansprüche 1 bis 11, **dadurch gekennzeichnet, dass** die erste Fluidkammer (5) und die zweite Fluidkammer (6) in einer Buchse (4) angeordnet sind und die erste Fluidleitung (10), die zweite Fluidleitung (11) sowie die dritte Fluidkammer (7) in einem Bolzen (8) angeordnet sind, wobei der Bolzen (8) in die Buchse (4) eingeführt ist.

13. Fahrwerk für ein Schienenfahrzeug mit zumindest einer fluidischen Koppelvorrichtung nach einem der Ansprüche 1 bis 12.

14. Fahrwerk nach Anspruch 13, **dadurch gekennzeichnet, dass** die zumindest eine fluidische Koppelvorrichtung eine Radführungsvorrichtung oder eine erste Radsatzführungsvorrichtung mit einer Radführungsbuchse oder Radsatzführungsbuchse (28) und einem Radführungsbolzen oder Radsatzführungsbolzen (29) ist.

## Claims

1. Fluidic coupling device for coupling components, in particular for a chassis for a rail vehicle, having a resizable first fluid chamber (5), a resizable second fluid chamber (6) and a first fluid line (10), which connects the first fluid chamber (5) to the second fluid chamber (6), wherein the first fluid chamber (5) and the second fluid chamber (6) can be supplied with fluid (12) for the purpose of adjusting coupling stiffnesses of the coupling device, wherein a third fluid chamber (7) is connected to the first fluid line (10) by way of a second fluid line (11), wherein the second fluid line (11) is arranged as a single fluid line for conveying fluid (12) into the third fluid chamber (7) and out of the third fluid chamber (7) and has a smaller cross-section than the first fluid line (10) at least in a capillary segment (13), **characterised in that** a control body (14) with a through channel (15) aligned parallel or approximately parallel to the first fluid line (10) and an access opening (16) connected to the through channel (15) is arranged in a moveable manner in the first fluid line (10) and in a first control state, unloaded of coupling forces, of the first fluid chamber (5) and the second fluid chamber (6), a fluid connection is formed by way of the access opening (16) between the second fluid line (11) and the through channel (15), or that the control body (14) is arranged movably in the first fluid line (10) and a distance for a fluid transportation is provided between the first fluid line (10) and the control body (14).

2. Fluidic coupling device according to claim 1,
**characterised in that** the at least one capillary segment (13) is embodied as a cylindrical capillary flow channel.

3. Fluidic coupling device according to claim 1 or 2,
**characterised in that** the at least one capillary segment (13) is realised so as to extend across an overall line length of the second fluid line (11).

4. Fluidic coupling device according to claim 1,
**characterised in that** the at least one capillary segment (13) is embodied as a diaphragm with a slot or a gap.

5. Fluidic coupling device according to one of claims 1 to 4, **characterised in that** a cross-sectional size of the at least one capillary segment (13) is formed from a surface tension (σ) of a fluid (12) which can be introduced into the at least one capillary segment (13), from a contact angle (θ) between the at least one capillary segment (13) and the fluid (12), from a density (ρ) of the fluid (12), from the acceleration of gravity (g) and from a length (1) of the at least one capillary segment (13).

6. Fluidic coupling device according to one of claims 1 to 5, **characterised in that** the second fluid line (11) is aligned vertically or approximately vertically.

7. Fluidic coupling device according to one of claims 1 to 6, **characterised in that** in a second control state, loaded by coupling forces, of the first fluid chamber (5) and the second fluid chamber (6), the fluidic connection between the second fluid line (11) and the through channel (15) is locked by an offset between the second fluid line (11) and the access opening (16).

8. Fluidic coupling device according to one of claims 1 to 7, **characterised in that** the third fluid chamber (7) has an opening (17) to an exterior of the coupling device, which is sealed by means of a gas-tight and fluid-tight closure (18).

9. Fluidic coupling device according to one of claims 1 to 8, **characterised in that** a transport safety screw (19) is inserted into a coupling element body (9) of the coupling device, in which the third fluid chamber (7), the first fluid line (10) and the second fluid line (11) are arranged, said transport safety screw (19) having a through opening (20), which, in a tightened first safe state of the transport safety screw (19), is embodied as a line part of the second fluid line (11).

10. Fluidic coupling device according to claim 9,
**characterised in that** in a released, second safe state of the transport safety screw (19), the second fluid line (11) is interrupted by the transport safety screw (19), wherein the transport safety screw (19) in the second safe state projects beyond a boundary surface (21) of the coupling element body (9).

11. Fluidic coupling device according to one of claims 1 to 10, **characterised in that** the fluidic coupling device has a core and a sleeve at least partially encasing the core, in which sleeve the first fluid chamber (5), the second fluid chamber (6), the third fluid chamber (7), the first fluid line (10) and the second fluid line (11) are arranged.

12. Fluidic coupling device according to one of claims 1 to 11, **characterised in that** the first fluid chamber (5) and the second fluid chamber (6) are arranged in a connector (4) and the first fluid line (10), the second fluid line (11) and the third fluid chamber (7) are arranged in a bolt (8), wherein the bolt (8) is inserted into the connector (4).

13. Chassis for a rail vehicle having at least one fluidic coupling device according to one of claims 1 to 12.

14. Chassis according to claim 13, **characterised in that** the at least one fluid coupling device is a wheel guide device or a first wheelset guide device with a wheel guide connector or wheelset guiding connector (28) and a wheel guide bolt or wheelset guide bolt (29).

## Revendications

1. Dispositif de couplage fluidique pour le couplage de parties structurales, en particulier pour un châssis destiné à un véhicule ferroviaire, avec une première chambre de fluide (5) redimensionnable, une deuxième chambre de fluide (6) redimensionnable et une première conduite de fluide (10), laquelle relie la première chambre de fluide (5) à la deuxième chambre de fluide (6), dans lequel la première chambre de fluide (5) et la deuxième chambre de fluide (6) peuvent être alimentées en fluide (12) pour le réglage de rigidités de couplage du dispositif de couplage, dans lequel une troisième chambre de fluide (7) est reliée par l'intermédiaire d'une deuxième conduite de fluide (11) à la première conduite de fluide (10), dans lequel la deuxième conduite de fluide (11) est agencée sous la forme d'une conduite de fluide unique pour l'acheminement de fluide (12) dans la troisième chambre de fluide (7) et en dehors de la troisième chambre de fluide (7) et présente, au moins dans une section capillaire (13), une plus petite section transversale que la première conduite de fluide (10), **caractérisé en ce que** dans la première conduite de fluide (10) est agencé de manière déplaçable un organe de commande (14) avec un canal de passage (15) orienté parallèlement ou presque parallèlement à la première conduite de fluide (10) et une ouverture d'admission (16) reliée au canal de passage (15) et, dans un premier état de commande de la première chambre de fluide (5) et de la deuxième chambre de fluide (6) déchargé de forces de couplage, une liaison fluidique est formée entre la deuxième conduite de fluide (11) et le canal de passage (15) par l'intermédiaire de l'ouverture d'admission (16), ou **en ce que** l'organe de commande (14) est agencé de manière déplaçable dans la première conduite de fluide (10) et une distance pour un transport de fluide est prévue entre la première conduite de fluide (10) et l'organe de commande (14) .

2. Dispositif de couplage fluidique selon la revendication 1, **caractérisé en ce que** l'au moins une section capillaire (13) se présente sous la forme d'un canal d'écoulement capillaire cylindrique.

3. Dispositif de couplage fluidique selon la revendication 1 ou la revendication 2, **caractérisé en ce que** l'au moins une section capillaire (13) est conçue comme s'étendant sur une longueur de conduite totale de la deuxième conduite de fluide (11).

4. Dispositif de couplage fluidique selon la revendication 1, **caractérisé en ce que** l'au moins une section capillaire (13) se présente sous la forme d'un écran avec une fente ou un interstice.

5. Dispositif de couplage fluidique selon l'une des revendications 1 à 4, **caractérisé en ce qu'**une dimension de section transversale de l'au moins une section capillaire (13) est formée à partir d'une tension de surface (σ) d'un fluide (12) pouvant être introduit dans l'au moins une section capillaire (13), d'un angle de contact (θ) entre l'au moins une section capillaire (13) et le fluide (12), d'une masse volumique (ρ) du fluide (12), de l'accélération de la pesanteur (g) et d'une longueur (l) de l'au moins une section capillaire (13).

6. Dispositif de couplage fluidique selon l'une des revendications 1 à 5, **caractérisé en ce que** la deuxième conduite de fluide (11) est orientée verticalement ou presque verticalement.

7. Dispositif de couplage fluidique selon l'une des revendications 1 à 6, **caractérisé en ce que**, dans un deuxième état de commande de la première chambre de fluide (5) et de la deuxième chambre de fluide (6) chargé en forces de couplage, la liaison fluidique entre la deuxième conduite de fluide (11) et le canal de passage (15) est bloquée par un décalage entre la deuxième conduite de fluide (11) et l'ouverture d'admission (16).

8. Dispositif de couplage fluidique selon l'une des revendications 1 à 7, **caractérisé en ce que** la troisième chambre de fluide (7) présente une ouverture (17) sur un côté externe du dispositif de couplage, laquelle est fermée au moyen d'un obturateur (18) étanche aux gaz et étanche aux liquides.

9. Dispositif de couplage fluidique selon l'une des revendications 1 à 8, **caractérisé en ce qu'**une vis de blocage de transport (19) est insérée dans un organe d'élément de couplage (9) du dispositif de couplage dans lequel sont agencées la troisième chambre de fluide (7), la première conduite de fluide (10) et la deuxième conduite de fluide (11), laquelle vis de blocage de transport (19) présente une ouverture traversante (20) qui est conçue, dans un premier état de blocage serré de la vis de blocage de transport (19), sous la forme d'une partie de conduite de la deuxième conduite de fluide (11).

10. Dispositif de couplage fluidique selon la revendication 9, **caractérisé en ce que**, dans un deuxième état de blocage desserré de la vis de blocage de transport (19), la deuxième conduite de fluide (11) est interrompue par la vis de blocage de transport (19), dans lequel, dans le deuxième état de blocage, la vis de blocage de transport (19) fait saillie à partir d'une surface de délimitation (21) de l'organe d'élément de couplage (9).

11. Dispositif de couplage fluidique selon l'une des revendications 1 à 10, **caractérisé en ce que** le dispositif de couplage fluidique comprend un cœur et une coque enveloppant au moins en partie le cœur, dans lesquels sont agencées la première chambre de fluide (5), la deuxième chambre de fluide (6), la troisième chambre de fluide (7), la première conduite de fluide (10) et la deuxième conduite de fluide (11).

12. Dispositif de couplage fluidique selon l'une des revendications 1 à 11, **caractérisé en ce que** la première chambre de fluide (5) et la deuxième chambre de fluide (6) sont agencées dans une douille (4), et la première conduite de fluide (10), la deuxième conduite de fluide (11) ainsi que la troisième chambre de fluide (7) sont agencées dans un boulon (8), dans lequel le boulon (8) est inséré dans la douille (4).

13. Châssis destiné à un véhicule ferroviaire avec au moins un dispositif de couplage fluidique selon l'une des revendications 1 à 12.

14. Châssis selon la revendication 13, **caractérisé en ce que** l'au moins un dispositif de couplage fluidique est un dispositif de guidage de roue ou un premier dispositif de guidage d'essieu monté avec une douille de guidage de roue ou douille de guidage d'essieu monté (28) et un boulon de guidage de roue ou boulon de guidage d'essieu monté (29).
